# EUROPÄISCHE PATENTANMELDUNG

(11) **EP 4 674 802 A1**
(43) Veröffentlichungstag der Anmeldung: **07.01.2026**
(21) Anmeldenummer: 25182065.0
(22) Anmeldetag: 11.06.2025
(51) Int. Cl.: B66F 9/075, B66F 9/24, B66F 17/00

(54) **FLURFÖRDERZEUG MIT EINEM UMFELDERFASSUNGSSENSOR**

(30) Priorität: 02.07.2024 DE 102024118685
(71) Anmelder: Linde Material Handling GmbH, 63743 Aschaffenburg (DE)
(72) Erfinder: Francois, Yves-Jocelyn, 63739 Aschaffenburg (DE)
(74) Vertreter: Patentship Patentanwaltgesellschaft

(57) **Zusammenfassung**

Die vorliegende Erfindung betrifft ein Flurförderzeug (1), mit einer Lenkung (4) zum Lenken des Flurförderzeugs (1), einem Fahrantrieb (5) zum Bewegen des Flurförderzeugs (1), zumindest einem Umfelderfassungssensor (7), und einer Steuerung (6), welche mit dem zumindest einen Umfelderfassungssensor (7), der Lenkung (4) und dem Fahrantrieb (5) verbunden ist. Der Umfelderfassungssensor (7) ist ausgebildet, ein Umfeld (9) des Flurförderzeugs (1) auf Hindernisse (10) zu überwachen. Die Steuerung (6) ist ausgebildet, den Umfelderfassungssensor (7) zum Erfassen von mindestens einem Hindernis (10) in einem kritischen Überwachungsbereich (15) und/oder einem semikritischen Überwachungsbereichs (16) des Umfelds (9) des Flurförderzeugs (1) zu aktivieren, wobei der kritische Überwachungsbereich (15) durch eine kritische Bereichsgrenze (15-1) begrenzt ist, und wobei der semikritische Überwachungsbereich (16) außerhalb des kritischen Überwachungsbereichs (15) und nach Außen angrenzend an den kritischen Überwachungsbereich (15) angeordnet ist. Die Steuerung (6) ist ausgebildet, in Abhängigkeit eines durch die Lenkung (4) eingestellten Lenkwinkels des Flurförderzeugs (1) einen prognostizierten Fahrkorridor (12) des sich bewegenden Flurförderzeugs (1) innerhalb des kritischen Überwachungsbereichs (15) zu bestimmen und für zumindest einen zukünftigen Zeitpunkt der Fahrbewegung des Flurförderzeugs (1) eine prognostizierte Position (17) des Flurförderzeugs (1) in dem prognostizierten Fahrkorridor (12) zu bestimmen und einen Passierabstand (18) zwischen der prognostizierten Position (17) des Flurförderzeugs (1) und der Position, eines durch den Umfelderfassungssensor (7) in dem semikritischen Überwachungsbereich (16) erfassten Hindernis (10) zu bestimmen. Die Steuerung (6) ist weiter ausgebildet, eine Fahrdistanz (19) zwischen der prognostizierten Position (17) des Flurförderzeugs (1) und einer aktuellen Position (20) des Flurförderzeugs (1) zu bestimmen und den Fahrantrieb (5) zur Begrenzung der Fahrgeschwindigkeit des Flurförderzeugs (1) in Abhängigkeit von der bestimmten Fahrdistanz (19) und in Abhängigkeit von dem bestimmten Passierabstand (18) zu steuern.

## Beschreibung

Die Erfindung betrifft ein Flurförderzeug mit zumindest einem Umfelderfassungssensor, welcher ausgebildet ist, ein Umfeld des Flurförderzeugs auf Hindernisse zu überwachen, sowie ein Verfahren zur Steuerung einer Fahrgeschwindigkeit eines Flurförderzeugs mit zumindest einem Umfelderfassungssensor.

Flurförderzeuge, insbesondere Gegengewichtsgabelstapler und Schubmaststapler, werden im täglichen Betrieb so eingesetzt, dass in Warenlagern Waren aufgenommen werden, die aufgenommenen Waren in andere Orte im Warenlager verbracht und die aufgenommenen Waren dort wieder abgesetzt werden müssen. In einem Warenlager befindet sich oftmals eine Vielzahl von Hindernissen, bzw. Personen mit denen sich in dem Warenlager bewegende Flurförderzeuge potentiell kollidieren können, insbesondere wenn zunehmend teilautonome oder sogar vollautonome Flurförderzeuge eingesetzt werden, welche zum Teil ohne Fahrer selbständig ihrer täglichen Betrieb nachgehen. Es besteht somit ein Bedarf an einer wirksamen Kollisionsvermeidung während des Betriebs entsprechender herkömmlicher Flurförderzeuge in einem Warenlager.

Hierbei müssen Flurförderzeuge während ihres täglichen Betriebs wiederholt Rückwärtsfahrten absolvieren. Beispielsweise ist dies der Fall, wenn ein Regalplatz durch das Flurförderzeug angefahren wird, um eine Last aufzunehmen oder abzusetzen. Nach dem Aufnehmen oder dem Absetzen der Last muss sich Flurförderzeug von dem Regal rückwärts entfernen. Ebenso wird ein häufiges Vorwärts- und Rückwärtsfahren von Flurförderzeugen, auch genannt Reversieren, beim Entladen von Lastkraftwagen erforderlich. Risiken können dabei dadurch entstehen, wenn durch die Routine die Fahrer beim Rückwärtsfahren nicht ausreichend auf Hindernisse oder Personen in rückseitigen Bereich des Flurförderzeugs achten.

Bekannt sind nach dem Stand der Technik Überwachungen des rückseitigen Bereichs, die einen relativ großen Bereich hinter dem Flurförderzeug mit Abstandssensoren erfassen und während der Fahrt auf eine Annäherung des Flurförderzeugs an ein Hindernis reagieren. Nachteilig hieran ist, dass beim Einsatz derartig ausgestatteter Flurförderzeuge beispielsweise in Blocklagern oder in Hallen mit Pfosten bzw. Säulen auch Hindernisse außerhalb des Fahrweges vermeintlich erkannt werden und die vorgesehenen Einschränkungen bei einer entsprechenden Hinderniserkennung zum Tragen kommen, wie insbesondere eine Reduzierung der Fahrgeschwindigkeit, aber auch optische bzw. akustische Warnhinweise. Eine entsprechende unnötige Hinderniserkennung schränkt den Fahrer ein und reduziert die Warenumschlagsleistung durch das Flurförderzeug. Im Fall von optischen und akustischen Warnungen wird zusätzlich die Akzeptanz des Hinderniserkennungssystems bei den Fahrern vermindert, da die andauernden "Fehlalarme" als unangenehm empfunden werden, bzw bei oftmaligem Auftreten gegebenenfalls durch die Fahrer ignoriert werden könnten.

Flurförderzeuge, insbesondere als Gegengewichtsgabelstapler ausgebildete Flurförderzeuge, weisen einen Hubmast mit einem an dem Hubmast höhenbeweglich angeordneten Lastaufnahmemittel, wie beispielsweise Lastgabel, auf, durch welche Waren, beispielsweise aufgenommen, vertikal verlagert und abgelegt werden. Flurförderzeuge, insbesondere als Gegengewichtsgabelstapler ausgebildete Flurförderzeuge sind häufig so aufgebaut, dass der Antrieb des Flurförderzeugs an der Vorderseite des Flurförderzeugs mit dem Hubmast über eine Vorderachse mit nicht gelenkten Rädern erfolgt. Am Heck des Flurförderzeugs befinden sich ein oder zwei gelenkte, zumeist nicht angetriebene Räder. Alternativ ist als Ausführungsform auch bekannt, insbesondere für Dreiradstapler, die Funktion des Antriebs und der Lenkung in einem einzigen, unter dem Gegengewicht angeordneten Rad zusammenzufassen. Auch Flurförderzeuge in der Ausführungsform als Schubmaststapler werden über ein oder mehrere Räder am Heck gelenkt, das in Hauptfahrtrichtung des Schubmaststaplers vorne liegt. In allen diesen Fällen weisen jedoch die gelenkten Räder sehr große Einschlagwinkel auf, um einen kleinstmöglichen Wendekreis zu erreichen. Bei einem Anfahren mit vollem Lenkeinschlag schwenkt das Heck solcherart aufgebauter Flurförderzeuge sehr stark aus. Es kann folglich zu Kollisionen mit Hindernissen kommen, die sich seitlich zu dem Heck des Flurförderzeugs befinden.

Nachteilig an entsprechenden bisher bekannten Kollisionsvermeidungsverfahren bei herkömmlichen Flurförderzeugen ist, dass oftmals Hindernisse, welche sich zwar nicht in dem Überwachungsbereich befinden, aber dennoch nahe an dem Überwachungsbereich angeordnet sind, übersehen werden können, was unter Umständen zu Kollisionen führen kann.

In der Druckschrift DE 10 2012 106 988 A1 ist ein Verfahren zur Steuerung eines Flurförderzeugs offenbart.

Es ist daher Aufgabe der vorliegenden Erfindung, ein Flurförderzeug und ein Verfahren zur Steuerung eines Flurförderzeugs zur Verfügung zu stellen, was eine wirksame Kollisionsvermeidung mit Hindernissen ermöglicht und dennoch einen vorteilhaften Warenumschlag durch das Flurförderzeug ermöglicht.

Diese Aufgabe wird gemäß einem ersten Aspekt gelöst durch ein Flurförderzeug, mit einer Lenkung zum Lenken des Flurförderzeugs, einem Fahrantrieb zum Bewegen des Flurförderzeugs, zumindest einem Umfelderfassungssensor, und einer Steuerung, welche steuerungstechnisch mit dem zumindest einen Umfelderfassungssensor, der Lenkung und dem Fahrantrieb verbunden ist, wobei der Umfelderfassungssensor ausgebildet ist, ein Umfeld des Flurförderzeugs auf Hindernisse zu überwachen, wobei die Steuerung ausgebildet ist, den Umfelderfassungssensor zum Erfassen von mindestens einem Hindernis in einem kritischen Überwachungsbereich und/oder einem semikritischen Überwachungsbereichs des Umfelds des Flurförderzeugs zu aktivieren, wobei der kritische Überwachungsbereich durch eine kritische Bereichsgrenze begrenzt ist, und wobei der semikritische Überwachungsbereich außerhalb des kritischen Überwachungsbereichs und nach Außen angrenzend an den kritischen Überwachungsbereich angeordnet ist, wobei die Steuerung ausgebildet ist, in Abhängigkeit eines durch die Lenkung eingestellten Lenkwinkels des Flurförderzeugs einen prognostizierten Fahrkorridor, insbesondere eine Fahrlinie, des sich bewegenden Flurförderzeugs innerhalb des kritischen Überwachungsbereichs zu bestimmen, dass die Steuerung ausgebildet ist, für zumindest einen zukünftigen Zeitpunkt der Fahrbewegung des Flurförderzeugs zumindest eine prognostizierte Position des Flurförderzeugs in dem prognostizierten Fahrkorridor zu bestimmen, wobei die Steuerung ausgebildet ist, einen Passierabstand zwischen der prognostizierten Position des Flurförderzeugs und der Position, eines durch den Umfelderfassungssensor in dem semikritischen Überwachungsbereich erfassten Hindernisses zu bestimmen, wobei die Steuerung ausgebildet ist, eine Fahrdistanz zwischen der prognostizierten Position des Flurförderzeugs und einer aktuellen Position des Flurförderzeugs zu bestimmen, und wobei die Steuerung ausgebildet ist, den Fahrantrieb zur Begrenzung der Fahrgeschwindigkeit, insbesondere der maximalen Fahrgeschwindigkeit, des Flurförderzeugs in Abhängigkeit von der bestimmten Fahrdistanz und in Abhängigkeit von dem bestimmten Passierabstand zu steuern.

Dadurch wird der technische Vorteil erreicht, dass Hindernisse, welche sich zwar nicht direkt im kritischen Überwachungsbereich befinden, welcher insbesondere dem prognostizierten Fahrkorridor entspricht, aber dennoch in dem semikritischen Überwachungsbereich, also nahe an dem kritischen Überwachungsbereich angeordnet sind, durch den Umfelderfassungssensor erfasst und durch die Steuerung bei der Begrenzung der maximalen Fahrgeschwindigkeit des Flurförderzeugs beim Vorbeifahren an dem Hindernis berücksichtigt werden können, so dass ein wirksamer Kollisionsschutz erreicht wird.

Zudem hängt die Begrenzung der maximalen Fahrgeschwindigkeit des Flurförderzeugs beim Vorbeifahren durch die Steuerung von dem bestimmten Passierabstand und von der bestimmten Fahrdistanz ab, so dass eine differenzierte Reduktion der maximalen Fahrgeschwindigkeit möglich ist, ohne dass über Gebühr stark in den Betriebsablauf des Flurförderzeugs in dem Warenlager eingegriffen wird. Beispielsweise kann bei einer großen Fahrdistanz, bzw. bei einem großen Passierabstand die maximale Fahrgeschwindigkeit durch die Steuerung weniger reduziert werden, als dies bei einer geringen Fahrdistanz, bzw. bei einem geringen Passierabstand notwendig ist.

Zudem erlaubt die Steuerung hierbei eine vorteilhafte Parametrisierung der Begrenzung der maximalen Fahrgeschwindigkeit beim Vorbeifahren an dem Hindernis, so dass je nach Art des Umfelderfassungssensors, der Beladung des Flurförderzeugs, bzw. dem Gefährdungspotenzial durch Personen die maximale Fahrgeschwindigkeit je nach spezifischer Einsatzsituation weniger stark oder stärker reduziert werden kann.

Somit kann ein wirksamer Kollisionsschutz für sich nahe an dem prognostizierten Fahrkorridors, also in dem semikritischen Überwachungsbereich, angeordnete Hindernisse erreicht werden.

Insbesondere erstreckt sich der semikritische Überwachungsbereich, welcher nach Außen angrenzend an den kritischen Überwachungsbereich angeordnet ist, von der kritischen Bereichsgrenze, welche den kritischen Überwachungsbereich begrenzt, nach außen.

Die Steuerung bestimmt und verarbeitet somit die Fahrdistanz und den Passagierabstand und bestimmt bevorzugt eine maximale Fahrgeschwindigkeit als Grenzwert und Ausgangsgröße, die einem Fahrregler des Flurförderzeugs übermittelt wird, der dafür sorgt, dass der Fahrgeschwindigkeitsgrenzwert eingehalten wird.

Gemäß einer vorteilhaften Ausführungsform ist die Steuerung ausgebildet, die aktuelle Position des Flurförderzeugs zu einem ersten Zeitpunkt zu bestimmen, und ist die Steuerung ausgebildet, die prognostizierte Position des Flurförderzeugs in dem prognostizierten Fahrkorridor zu einem zweiten Zeitpunkt zu bestimmen, wobei sich der zweite Zeitpunkt von dem ersten Zeitpunkt unterscheidet.

Dadurch wird der technische Vorteil erreicht, dass durch die Berücksichtigung der unterschiedlichen Zeitpunkte eine vorteilhafte Prognose der Position des Flurförderzeugs durch die Steuerung erreicht wird.

Gemäß einer vorteilhaften Ausführungsform ist die Steuerung ausgebildet, die aktuelle Position des Flurförderzeugs zu einem ersten Zeitpunkt zu bestimmen, und ist die Steuerung ausgebildet, eine Mehrzahl von prognostizierten Positionen des Flurförderzeugs in dem prognostizierten Fahrkorridor zu einer Mehrzahl von zweiten Zeitpunkten zu bestimmen, wobei die Steuerung ausgebildet ist, eine Mehrzahl von Passierabständen zwischen jeweils einer der Mehrzahl von prognostizierten Positionen des Flurförderzeugs und der Position des durch den Umfelderfassungssensor in dem semikritischen Überwachungsbereich erfassten Hindernis zu bestimmen, wobei die Steuerung ausgebildet ist, eine Mehrzahl von Fahrdistanzen zwischen jeweils einer der Mehrzahl von prognostizierten Positionen des Flurförderzeugs und der aktuellen Position des Flurförderzeugs zu bestimmen, und wobei die Steuerung ausgebildet ist, den Fahrantrieb zur Begrenzung der Fahrgeschwindigkeit, insbesondere der maximalen Fahrgeschwindigkeit, des Flurförderzeugs in Abhängigkeit von den bestimmten Fahrdistanzen und in Abhängigkeit von den bestimmten Passierabständen zu steuern.

Dadurch wird der technische Vorteil erreicht, dass die Steuerung sich nicht nur auf einen einzigen zweiten Zeitpunkt beschränkt ist, sondern zu einer Mehrzahl von zweiten Zeitpunkten in Bezug auf die Mehrzahl von prognostizierten Positionen des Flurförderzeugs sich genau auf die prognostizierten Positionen des Flurförderzeugs fokussieren kann, in welchen der Passierabstand am geringsten ist, um einen wirksamen Kollisionsschutz zu ermöglichen.

Gemäß einer vorteilhaften Ausführungsform ist die Steuerung ausgebildet, die zumindest eine durch die Steuerung prognostizierte Position des Flurförderzeugs in Abhängigkeit von dem durch die Lenkung eingestellten Lenkwinkel des Flurförderzeugs, insbesondere zum ersten Zeitpunkt, zu bestimmen.

Dadurch wird der technische Vorteil erreicht, dass durch den zum ersten Zeitpunkt der Steuerung bekannten aktuellen Lenkwinkel eine vorteilhafte Prognose der prognostizierten Position des Flurförderzeugs zum zweiten Zeitpunkt möglich ist.

Falls wider Erwarten eine Änderung des Lenkwinkels zwischen dem ersten und dem zweiten Zeitpunkt auftreten sollte, kann die Steuerung natürlich die prognostizierte Position des Flurförderzeugs aktualisieren.

In diesem Fall ist die Steuerung insbesondere ausgebildet, die zumindest eine durch die Steuerung prognostizierte Position des Flurförderzeugs zum zweiten Zeitpunkt in Abhängigkeit von einer Änderung des durch die Lenkung eingestellten Lenkwinkel des Flurförderzeugs zwischen dem ersten und dem zweiten Zeitpunkt zu aktualisieren.

Gemäß einer vorteilhaften Ausführungsform ist die Steuerung ausgebildet, einen Fahrzeugmittelpunkt des Flurförderzeugs gemäß der zumindest einen durch die Steuerung prognostizierten Position des Flurförderzeugs, insbesondere zum zweiten Zeitpunkt, und gemäß der aktuellen Position des Flurförderzeugs, insbesondere zum ersten Zeitpunkt, zu bestimmen, wobei die Steuerung ausgebildet ist, auf der Basis der Hindernisüberwachung durch den Umfelderfassungssensor einen Hindernismittelpunkt des erfassten zumindest einen Hindernisses in dem semikritischen Bereich zu bestimmen, und wobei die Steuerung ausgebildet ist, den Passierabstand zwischen dem Fahrzeugmittelpunkt gemäß der zumindest einen prognostizierten Position des Flurförderzeugs und einem Hindernismittelpunkt des erfassten Hindernisses zu bestimmen, wobei die Steuerung ausgebildet ist, die Fahrdistanz zwischen dem Fahrzeugmittelpunkt in der prognostizierten Position des Flurförderzeugs und dem Fahrzeugmittelpunkt gemäß der aktuellen Position des Flurförderzeugs zu bestimmen.

Dadurch wird der technische Vorteil erreicht, dass durch die Berücksichtigung des Fahrzeugmittelpunkts des Flurförderzeugs, bzw. des Hindernismittelpunkts des erfassten Hindernisses eine besonders vorteilhafte und einfach durchzuführende Bestimmung der Fahrdistanz und des Passierabstands möglich wird, da lediglich der Abstand zwischen den jeweiligen Punkten bestimmt werden muss.

Gemäß einer vorteilhaften Ausführungsform ist die Steuerung ausgebildet, zumindest zwei Flurförderzeugpunkte einer Außenkontur des Flurförderzeugs als aktuelle Position des Flurförderzeugs und als prognostizierte Position des Flurförderzeugs zu bestimmen, wobei die Steuerung ausgebildet ist, eine Mehrzahl von Passierabständen zwischen jeweils einem der beiden Flurförderzeugpunkte in der zumindest einen prognostizierten Position des Flurförderzeugs und dem erfassten Hindernis zu bestimmen, und/oder wobei die Steuerung ausgebildet ist, eine Mehrzahl von Fahrdistanzen zwischen jeweils einem der beiden Flurförderzeugpunkte in der prognostizierten Position des Flurförderzeugs und jeweils einem der beiden Flurförderzeugpunkte in der aktuellen Position des Flurförderzeugs zu bestimmen.

Dadurch wird der technische Vorteil erreicht, dass durch die Berücksichtigung von zumindest zwei Flurförderzeugpunkten einer Außenkontur des Flurförderzeugs offensichtlich eine präzisere Angabe des Fahrkorridors, bzw. des kritischen Überwachungsbereichs ergibt, auch wenn hierbei die Berechnung einer Vielzahl von Fahrdistanzen und Passierabständen komplexer wird.

Gemäß einer vorteilhaften Ausführungsform ist die Steuerung ausgebildet, die Fahrgeschwindigkeit, insbesondere die maximale Fahrgeschwindigkeit, des Flurförderzeugs auf Basis der folgenden Formel zu begrenzen:${V}_{lim} \left(d, q\right) = maximum \left(\left(sqrt \left(2⋅a⋅d\right),\left(b⋅q\right)\right)\right.$ **wobei** Vₗᵢₘ der maximalen Fahrgeschwindigkeit des Flurförderzeugs in der zumindest einen prognostizierten Position des Flurförderzeugs (1) entspricht, wobei d der Fahrdistanz entspricht, wobei q dem Passierabstand entspricht, wobei sqrt der Quadratwurzel entspricht, wobei a einem ersten Parameter entspricht, und wobei b einem zweiten Parameter entspricht, wobei a insbesondere 1,5 m/s² entspricht, und wobei b insbesondere 3/s entspricht.

Dadurch wird der technische Vorteil erreicht, dass durch die entsprechende Formel eine vorteilhafte Begrenzung der maximalen Fahrgeschwindigkeit bei der Vorbeifahrt an dem Hindernis erreicht wird.

Gemäß einer vorteilhaften Ausführungsform ist die Steuerung ausgebildet, den Fahrantrieb zu aktivieren, welcher ausgebildet ist, das Flurförderzeug in der zumindest einen prognostizierten Position des Flurförderzeugs, insbesondere zum zweiten Zeitpunkt, mit der durch die Formel bestimmten maximalen Fahrgeschwindigkeit zu bewegen.

Dadurch wird der technische Vorteil erreicht, dass ein wirksamer Kollisionsschutz bereitgestellt wird.

Gemäß einer vorteilhaften Ausführungsform ist die Steuerung ausgebildet, den Fahrantrieb zur Begrenzung der Fahrgeschwindigkeit des Flurförderzeugs nicht zu steuern, wenn der bestimmte Passierabstand größer ist als ein Passierabstandsschwellenwert.

Dadurch wird der technische Vorteil erreicht, dass bei einem Hindernis, welches sehr weit von dem Flurförderzeug entfernt ist, so dass eine Kollisionsgefahr nahezu ausgeschlossen ist, kein Eingriff in die Fahrgeschwindigkeit des Flurförderzeugs notwendig ist.

Gemäß einer vorteilhaften Ausführungsform ist der Passierabstandsschwellenwert ein vorbestimmter Passierabstandsschwellenwert oder ein variabler Passierabstandsschwellenwert, wobei die Steuerung insbesondere ausgebildet ist, den variablen Passierabstandsschwellenwert in Abhängigkeit von zumindest einem der folgenden Parameter zu steuern: aktuelle Fahrgeschwindigkeit des Flurförderzeugs, aktuelles Beladungsgewichts des Flurförderzeugs, Vorhandensein eines Geschwindigkeits-freigegebenen Bereichs, in welchem sich das Flurförderzeug bewegt, und Vorhandensein eines Geschwindigkeits-begrenzten Bereichs, in welchem sich das Flurförderzeug bewegt.

Dadurch wird der technische Vorteil erreicht, dass ein besonders wirksames Umfahren des Hindernisses ermöglicht wird.

Gemäß einer vorteilhaften Ausführungsform ist die Steuerung ausgebildet, den Fahrantrieb zur Begrenzung der Fahrgeschwindigkeit des Flurförderzeugs insbesondere zum Einleiten einer Abbremsung und/oder einer Notbremsung, zu steuern, wenn durch den Umfelderfassungssensor in dem kritischen Überwachungsbereich ein Hindernis erfasst wird.

Dadurch wird der technische Vorteil erreicht, dass im akuten Kollisionsfall eine vorteilhafte Reaktion des Flurförderzeugs erreicht wird.

Gemäß einer vorteilhaften Ausführungsform ist das Flurförderzeug als ein manuell bedientes Flurförderzeug oder als ein nicht-autonomes Flurförderzeug oder als ein teil-autonomes Flurförderzeug oder ein voll-autonomes Flurförderzeug ausgebildet.

Dadurch wird der technische Vorteil erreicht, dass ein vielfältiger Einsatz ermöglicht wird.

Bei einem manuell bedienten Flurförderzeug ist ein Fahrer in einem Fahrerstand des Flurförderzeugs vorhanden, welcher das Flurförderzeug aktiv steuert. Bei einem teil-autonomen Flurförderzeug werden zumindest einige der Fahrfunktionen durch das Flurförderzeug selbst durchgeführt, ohne dass hierfür ein Fahrer notwendig ist. Bei einem voll-autonomen Flurförderzeug werden alle Fahrfunktionen durch das Flurförderzeug selbst durchgeführt, ohne dass hierfür ein Fahrer notwendig ist.

Gemäß einer vorteilhaften Ausführungsform weist das Flurförderzeug ein Fahrzeuggehäuse auf, an welchem der zumindest eine Umfelderfassungssensor angeordnet ist, wobei der Umfelderfassungssensor insbesondere an einer Rückseite des Fahrzeuggehäuses angeordnet und ausgebildet ist, einen rückseitigen Bereich des Umfeldes des Flurförderzeugs auf Hindernisse zu überwachen, und/oder wobei der Umfelderfassungssensor insbesondere an einer Vorderseite des Fahrzeuggehäuses angeordnet und ausgebildet ist, einen vorderseitigen Bereich des Umfeldes des Flurförderzeugs auf Hindernisse zu überwachen.

Dadurch wird der technische Vorteil erreicht, dass sowohl für die Vorwärts- als auch Rückwärtsfahrt ein wirksamer Kollisionsschutz erreicht wird.

Gemäß einer vorteilhaften Ausführungsform umfasst der Umfelderfassungssensor einen Radarsensor und/oder Lasersensor und/oder einer Kamera. Generell kann der Umfelderfassungssensor beliebiger Technologie eingesetzt werden. Bei der Ausführung der Umfelderfassungssensor als Kamera weist diese bevorzugt eine geeignete Bildverarbeitung zur Detektion zur Lokalisierung von Objekten/Hindernissen im Umfeld des Flurförderzeugs auf. Die Kamera kann hierzu zwei Kameraeinheiten mit Stereoskopie umfassen, oder im Falle der Ausführung der Kamera als einzelne Kamera als Kamera mit intelligenter Objekt-Erkennung ausgeführt sein.

Bevorzugt erzeugt der Umfelderfassungssensor eine ebene und horizontale 2D-Punktewolke oder eine 3D-Punktewolke.

Dadurch wird der technische Vorteil erreicht, dass eine wirksame Umfelderfassung ermöglicht wird.

Diese Aufgabe wird gemäß einem zweiten Aspekt gelöst durch ein Verfahren zur Steuerung einer Fahrgeschwindigkeit eines Flurförderzeugs, wobei das Flurförderzeug eine Lenkung zum Lenken des Flurförderzeugs, einen Fahrantrieb zum Bewegen des Flurförderzeugs, zumindest einen Umfelderfassungssensor, und eine Steuerung aufweist, welche steuerungstechnisch mit dem zumindest einen Umfelderfassungssensor, der Lenkung und dem Fahrantrieb verbunden ist, wobei das Verfahren die folgenden Verfahrensschritte umfasst: Aktivieren des Umfelderfassungssensors zum Erfassen von mindestens einem Hindernis in einem kritischen Überwachungsbereich und/oder einem semikritischen Überwachungsbereich des Umfelds des Flurförderzeugs durch die Steuerung, wobei der kritische Überwachungsbereich durch eine kritische Bereichsgrenze begrenzt ist, und wobei der semikritische Überwachungsbereich außerhalb des kritischen Überwachungsbereichs und nach Außen angrenzend an den kritischen Überwachungsbereich angeordnet ist, Bestimmen eines prognostizierten Fahrkorridors, insbesondere einer Fahrlinie, des sich bewegenden Flurförderzeugs innerhalb des kritischen Überwachungsbereichs in Abhängigkeit eines durch die Lenkung eingestellten Lenkwinkels des Flurförderzeugs durch die Steuerung, Bestimmen zumindest einer prognostizierten Position des Flurförderzeugs in dem prognostizierten Fahrkorridor für zumindest einen zukünftigen Zeitpunkt der Fahrbewegung des Flurförderzeugs durch die Steuerung, Bestimmen eines Passierabstands zwischen der einen prognostizierten Position des Flurförderzeugs und dem durch den Umfelderfassungssensor in dem semikritischen Überwachungsbereich erfassten Hindernis durch die Steuerung, Bestimmen einer Fahrdistanz zwischen der prognostizierten Position des Flurförderzeugs und einer aktuellen Position des Flurförderzeugs durch die Steuerung, Steuern des Fahrantriebs zur Begrenzung der Fahrgeschwindigkeit, insbesondere der maximalen Fahrgeschwindigkeit, des Flurförderzeugs in Abhängigkeit von der bestimmten Fahrdistanz und in Abhängigkeit von dem bestimmten Passierabstand durch die Steuerung.

Dadurch wird der technische Vorteil erreicht, dass eine vorteilhafte Fahrgeschwindigkeitsreduzierung bei einer Vorbeifahrt an einem Hindernis erreicht wird.

Weitere Vorteile und Einzelheiten der Erfindung werden beispielhaft anhand der in den schematischen Figuren dargestellten Ausführungsbeispielen näher erläutert. Hierbei zeigt:
Die Figur 1 ein Flurförderzeug mit zumindest einem Umfelderfassungssensor gemäß einem Ausführungsbeispiel des Standes der Technik;
Die Figur 2 ein Flurförderzeug mit zumindest einem Umfelderfassungssensor gemäß einem Ausführungsbeispiel der vorliegenden Erfindung; und
Die Figur 3 eine schematische Darstellung eines Verfahrens zur Steuerung einer Fahrgeschwindigkeit eines Flurförderzeugs gemäß einem Ausführungsbeispiel der vorliegenden Erfindung.

Die Figur 1 zeigt ein Flurförderzeug mit zumindest einem Umfelderfassungssensor gemäß einem Ausführungsbeispiel des Standes der Technik.

Das in der Figur 1 lediglich schematisch dargestellte Flurförderzeug 1 dient dem Befördern von Waren in einem Warenlager, und ist insbesondere als ein Gabelstapler ausgebildet.

Auch wenn das in der Figur 1 nicht dargestellt ist, weist das Flurförderzeug 1, insbesondere einen vertikal ausgerichteten Hubmast mit einem daran höhenbeweglich angebrachten Lastaufnahmemittel, wie beispielsweise Lastzinken, auf, mittels dem Waren, beispielsweise Kartons, aus einem Regal des Warenlagers aufgenommen werden, und an einem anderen Ort des Warenlagers abgeladen werden können, oder anders herum.

Somit weist ein Flurförderzeug 1 gemäß der vorliegenden Offenbarung immer einen vertikal ausgerichteten Hubmast mit einem daran höhenbeweglich angebrachten Lastaufnahmemittel zur Aufnahme von Waren auf.

Das in der Figur 1 dargestellte Flurförderzeug 1 gemäß der vorliegenden Offenbarung weist ein lediglich schematisch dargestelltes Fahrzeuggehäuse 2 und Räder 3, insbesondere vier Räder 3 auf (auch wenn auch drei Räder 3 möglich sind), um eine Bewegung des Flurförderzeugs 1 in dem Warenlager zu ermöglichen. Das Flurförderzeug 1 weist hierbei eine in Figur 1 lediglich schematisch dargestellte Lenkung 4 auf, welche ausgebildet ist, das Flurförderzeug 1 zu lenken, wie durch den Einschlag von zwei Rädern 3,insbesondere den beiden hinteren Rädern des rückwärtsfahrenden Flurförderzeugs 1, in der Figur 1 dargestellt ist.

Das Flurförderzeug 1 weist ferner einen in Figur 1 lediglich schematisch dargestellten Fahrantrieb 5 auf, welcher ausgebildet ist, das Flurförderzeug 1 zu bewegen. Der Fahrantrieb 5 umfasst insbesondere einen Elektromotor, welcher ausgebildet ist, die Räder 3 anzutreiben.

Eine mit der Lenkung 4 und dem Fahrantrieb 5 steuerungstechnisch verbundene Steuerung 6 ist in der Figur 1 ebenfalls lediglich schematisch dargestellt.

Das in der Figur 1 dargestellte Flurförderzeug 1 kann als ein manuell bedientes Flurförderzeug 1 ausgebildet sein, was bedeutet, dass ein Fahrer in einem in Figur 1 nicht dargestellten Fahrerstand des Flurförderzeugs 1 angeordnet ist, welcher das Flurförderzeug 1 aktiv steuert. Das Flurförderzeug 1 kann auch als ein nicht-autonomes Flurförderzeug 1 oder als ein teil-autonomes Flurförderzeug 1 oder als ein voll-autonomes Flurförderzeug 1 ausgebildet sein. Bei einem teil-autonomen Flurförderzeug 1 werden zumindest einige der Fahrfunktionen durch das Flurförderzeug 1 selbst durchgeführt, ohne dass hierfür ein Fahrer notwendig ist. Bei einem voll-autonomen Flurförderzeug 1 werden alle Fahrfunktionen durch das Flurförderzeug 1 selbst durchgeführt, ohne dass hierfür ein Fahrer notwendig ist.

In dem in Figur 1 dargestellten Szenario fährt das Flurförderzeug 1 rückwärts und weist einen an einer Rückseite 2-1 des Fahrzeuggehäuses 2 angeordneten Umfelderfassungssensor 7 auf, welcher ausgebildet ist, einen rückseitigen Bereich 8 des Umfeldes 9 des Flurförderzeugs 1 auf Hindernisse 10 zu überwachen. Der rückseitige Bereich 8 des Umfeldes 9 des Flurförderzeugs 1 ist hierbei durch eine vertikale Hilfslinie 8-1 begrenzt.

Auch wenn dies in der Figur 1 nicht dargestellt ist, kann das Flurförderzeug 1 alternativ oder zusätzlich zumindest einen weiteren Umfelderfassungssensor 7 aufweisen, welcher an einer Vorderseite 2-2 des Fahrzeuggehäuses 2 angeordnet ist, und welcher ausgebildet ist, einen vorderseitigen Bereich 11 des Umfeldes 9 des Flurförderzeugs 1 auf Hindernisse 10 zu überwachen. Der vorderseitige Bereich 11 des Umfeldes 9 des Flurförderzeugs 1 ist hierbei durch eine vertikale Hilfslinie 11-1 begrenzt. Der entsprechende an der Vorderseite 2-2 des Fahrzeuggehäuses 2 optional angeordnete weitere Umfelderfassungssensor 7 kann hierbei insbesondere bei einer Vorwärtsfahrt des Flurförderzeugs 1 eine wirksame Hindernisüberwachung sicherstellen.

Der zumindest eine Umfelderfassungssensor 7 kann hierbei insbesondere einen Radarsensor oder einen Lasersensor oder eine Kamera umfassen. Alternativ können auch Radarsensor und Lasersensor bzw. Kamera in einem Gehäuse des zumindest einen Umfelderfassungssensors 7 kombiniert werden oder werden Radarsensor und Lasersensor bzw. Kamera insbesondere als separate Umfelderfassungssensoren 7 vorderseitig und/oder rückseitig verwendet.

Wie in der Figur 1 hervorgehoben ist, ist die Steuerung 6 des Flurförderzeugs 1 ausgebildet in Abhängigkeit eines durch die Lenkung 4 eingestellten Lenkwinkels des Flurförderzeugs 1 einen prognostizierten Fahrkorridor 12, insbesondere eine Fahrlinie 13, des sich bewegenden Flurförderzeugs 1 zu bestimmen. Wie in der Figur 1 dargestellt ist, wird der Fahrkorridor 12 durch die beiden Hilfslinien 12-1 begrenzt, und erstreckt sich die Fahrlinie 13 insbesondere annähernd von einem in Figur 1 nur schematisch dargestellten Fahrzeugmittelpunkt 14 des Flurförderzeugs 1.

Die Steuerung 6 des Flurförderzeugs 1 ist hierbei ausgebildet den Umfelderfassungssensor 7 zum Erfassen von mindestens einem Hindernis 10 in einem kritischen Überwachungsbereich 15 zu aktivieren, wobei der kritische Überwachungsbereich 15 hier durch eine kritische Bereichsgrenze 15-1 begrenzt wird, und dem durch die beiden Hilfslinien 12-1 begrenzten Fahrkorridor 12 entspricht.

Wie in der Figur 1 dargestellt ist, erfasst der Umfelderfassungssensor 7 in dem kritischen Überwachungsbereich 15, welcher dem Fahrkorridor 12 entspricht, ein Hindernis 10, so dass die Steuerung 6 gemäß der vorliegenden Offenbarung ausgebildet ist, die Fahrgeschwindigkeit des Flurförderzeugs 1 zu begrenzen, und die Steuerung 6 insbesondere ausgebildet ist, eine Abbremsung oder eine Notbremsung des Flurförderzeugs 1 einzuleiten.

Hierbei ist die Art und Weise wie das Flurförderzeug 1 gebremst werden muss kinematisch vorgegeben bzw. wenigstens deterministisch bestimmbar. Soll mit einer Höchst-Bremsverzögerung a vor dem Hindernis 10 im Abstand d vom Flurförderzeug 1 zum Stehen kommen, bleibt hier die Fahrgeschwindigkeit insbesondere unterhalb eines Werts von sqrt(2·a·d) begrenzt, wobei hierbei der Begriff "sqrt" der Quadratwurzel des in Klammern gesetzten Terms entspricht.

Gemäß dem in Figur 1 dargestellten Ausführungsbeispiel des Standes der Technik werden Hindernisse 10 außerhalb des kritischen Überwachungsbereichs 15, bzw. außerhalb des Fahrkorridors 12 ignoriert. Sicherheitshalber kann in der Regel deshalb der Fahrkorridor 12 insbesondere durch die Steuerung 6 etwas breiter ausgelegt werden als dies rein geometrisch von der Außenkontur des Flurförderzeugs 1 erwartet werden würde, um Toleranzen und Ungewissheiten, beispielsweise hinsichtlich einer Position eines Hindernisses 10, bzw. der Prognose des Fahrkorridors 12 zu kompensieren, wobei eine entsprechende Kompensation entweder fest parametrisiert oder Fahrgeschwindigkeits-abhängig oder abhängig von der Entfernung des Hindernisses 10 zum Flurförderzeug 1 erfolgen kann.

Allerdings liegt gemäß dem in Figur 1 dargestellten Ausführungsbeispiel des Standes der Technik eine harte Trennung zwischen Hindernissen 10 innerhalb des Fahrkorridors 12 (welche berücksichtigt werden) und Hindernissen 10 außerhalb des Fahrkorridors 12 (welche nicht berücksichtigt werden) vor, was bei einem unter Umständen zu eng ausgelegten Fahrkorridor 12 dazu führt, dass das Flurförderzeug 1 relativ eng und ohne signifikante Reduktion der Fahrgeschwindigkeit an einem nur knapp außerhalb des Fahrkorridors 12 erfassten Hindernis 10 vorbeifährt, was problematisch sein könnte, insbesondere wenn das Hindernis 10 nicht statisch ist, sondern sich selbst bewegt.

Auf der anderen Seite kann bei einem unter Umständen zu breit ausgelegten Fahrkorridor 12 der Fall eintreten, dass bei einer räumlichen Beschränkung der Umgebung, beispielsweise durch eine Wand der Lagerhalle ein erfasstes Hindernis 10 nur schwer oder gar nicht umfahren werden kann, was zu unnötigen und damit unwirtschaftlichen Verzögerung beim Warentransport führt.

Aus diesem Grund adressiert die nachfolgend beschriebene gemäß der Figur 2 dargestellte Ausführungsform der vorliegenden Erfindung die entsprechenden Nachteile und optimiert die gemäß der Figur 1 dargestellte Ausführungsform nochmal.

Die Figur 2 zeigt ein Flurförderzeug mit zumindest einem Umfelderfassungssensor gemäß einem Ausführungsbeispiel der vorliegenden Erfindung.

Hinsichtlich des Flurförderzeugs 1 und der Umgebungsüberwachung der in der Figur 2 dargestellten weiteren Ausführungsform wird auf die umfangreichen Ausführungen der in der Figur 1 dargestellten Ausführungsform verwiesen.

Der Unterscheid in der in der Figur 2 dargestellten Ausführungsform, ist dass der Umfelderfassungssensor 7, bzw. die Steuerung 6 bei der Hinderniserfassung auch Hindernisse 10 berücksichtigt, welche außerhalb des Fahrkorridors 12, bzw. außerhalb des kritischen Überwachungsbereichs 15, also in einem semikritischen Überwachungsbereich 16 angeordnet sind.

Die Steuerung 6 ist also ausgebildet, den Umfelderfassungssensor 7 zum Erfassen von mindestens einem Hindernis 10 in dem kritischen Überwachungsbereich 15 und/oder dem semikritischen Überwachungsbereichs 16 des Umfelds 9 des Flurförderzeugs 1 zu aktivieren.

Der kritische Überwachungsbereich 15 ist durch eine kritische Bereichsgrenze 15-1 begrenzt, und entspricht dem durch die beiden Hilfslinien 12-1 begrenzten Fahrkorridor 12.

Der semikritische Überwachungsbereich 16 ist außerhalb des kritischen Überwachungsbereichs 15 und nach Außen angrenzend an den kritischen Überwachungsbereich 15 angeordnet. Aus der Figur 2 geht hervor, dass das durch den Umfelderfassungssensor 7 erfasste Hindernis 10 in dem semikritischen Überwachungsbereich 16 angeordnet ist.

Auch gemäß dem in Figur 2 dargestellten Ausführungsbeispiel ist die Steuerung 6 ausgebildet, in Abhängigkeit eines durch die Lenkung 4 eingestellten Lenkwinkels des Flurförderzeugs 1 einen prognostizierten Fahrkorridor 12, insbesondere zumindest eine Fahrlinie 13 (in dem vorliegenden Fall zwei Fahrlinien 13 nachfolgend erläutert wird), des sich bewegenden Flurförderzeugs 1 innerhalb des kritischen Überwachungsbereichs 15 zu bestimmen.

Gemäß dem in der Figur 2 dargestellten Ausführungsbeispiel ist die Steuerung 6 weiterhin ausgebildet, für zumindest einen zukünftigen Zeitpunkt der Fahrbewegung des Flurförderzeugs 1 zumindest eine prognostizierte Position 17 des Flurförderzeugs 1 in dem prognostizierten Fahrkorridor 12 zu bestimmen.

Die Steuerung 6 ist hierbei insbesondere ausgebildet, die zumindest eine durch die Steuerung 6 prognostizierte Position 17 des Flurförderzeugs 1 in Abhängigkeit von dem durch die Lenkung 4 eingestellten Lenkwinkel des Flurförderzeugs 1, insbesondere zum ersten Zeitpunkt, zu bestimmen.

In der Figur 2 sind zwei prognostizierte Positionen 17 durch Kreuzmarkierung gekennzeichnet, auf welche nachfolgend noch im Detail eingegangen wird.

Gemäß dem in Figur 2 dargestellten Ausführungsbeispiel ist die Steuerung 6 ausgebildet, zumindest einen Passierabstand 18 zwischen der prognostizierten Position 17 des Flurförderzeugs 1 und der Position, des durch den Umfelderfassungssensor 7 in dem semikritischen Überwachungsbereich 16 erfassten Hindernis 10 zu bestimmen. In der Figur 2 sind aufgrund der beiden prognostizierten Positionen 17 auch zwei Passierabstände 18 gekennzeichnet.

Gemäß dem in Figur 2 dargestellten Ausführungsbeispiel ist die Steuerung 6 ferner ausgebildet, eine Fahrdistanz 19 zwischen der prognostizierten Position 17 des Flurförderzeugs 1 und einer aktuellen Position 20 des Flurförderzeugs 1 zu bestimmen. In der Figur 2 sind aufgrund der beiden prognostizierten Positionen 17 auch zwei Fahrdistanzen 19 gekennzeichnet, in Bezug auf zwei aktuelle Positionen 20 des Flurförderzeugs 1, wie nachfolgend im Detail erklärt wird.

Gemäß dem in Figur 2 dargestellten Ausführungsbeispiel ist die Steuerung 6 ausgebildet, den Fahrantrieb 5 zur Begrenzung der Fahrgeschwindigkeit, insbesondere der maximalen Fahrgeschwindigkeit, des Flurförderzeugs 1 in Abhängigkeit von der bestimmten Fahrdistanz 19 und in Abhängigkeit von dem bestimmten Passierabstand 18 zu steuern. Die Begrenzung der Fahrgeschwindigkeit, insbesondere der maximalen Fahrgeschwindigkeit, des Flurförderzeugs 1 erfolgt bevorzugt im Sinne eines Grenzwertes für die Fahrgeschwindigkeit, so dass sichergestellt wird, dass das Flurförderzeug 1 den Grenzwert der Fahrgeschwindigkeit nicht überschreitet. Die Steuerung 6 kann hierzu den Grenzwert für die Fahrgeschwindigkeit an einen Fahrregler des Flurförderzeugs 1 übermitteln, der die Fahrgeschwindigkeit des Flurförderzeugs auf den Grenzwert begrenzt.

Damit wird sichergestellt, dass ein in dem semikritischen Bereich 16 erfasstes Hindernis 10 sicher durch das Flurförderzeug 1 umfahren werden kann.

Während die Figur 2 das Flurförderzeug 1 gemäß der durch die aktuelle Position 20 des Flurförderzeugs 1 charakterisierten Flurförderzeugpunkte Vi, bzw. Vi' einer Außenkontur des Flurförderzeugs 1 explizit zeigt, ist in der Figur 2 die Position des Flurförderzeugs 1 in der prognostizierten Position 17 nicht gezeigt, sondern lediglich anhand der charakterisierten Flurförderzeugpunkte des Flurförderzeugs 1 schematisch angedeutet.

Hierbei ist die Steuerung 6 insbesondere ausgebildet, die aktuelle Position 20 des Flurförderzeugs 1 zu einem ersten Zeitpunkt zu bestimmen, und ist die Steuerung 6 ausgebildet, die prognostizierte Position 17 des Flurförderzeugs 1 in dem prognostizierten Fahrkorridor 12 zu einem zweiten Zeitpunkt zu bestimmen, wobei sich der zweite Zeitpunkt von dem ersten Zeitpunkt unterscheidet.

Dies wird im vorliegenden Fall dadurch verkompliziert, dass die Steuerung 6 natürlich nicht auf die in der Figur 2 schematisch angedeutete prognostizierte Position 17 des Flurförderzeugs 1 zum zweiten Zeitpunkt beschränkt ist.

Die Steuerung 6 ist hierbei insbesondere ausgebildet, die aktuelle Position 20 des Flurförderzeugs 1 zu einem ersten Zeitpunkt zu bestimmen und die Steuerung 6 ist hierbei insbesondere ausgebildet, eine Mehrzahl von prognostizierten Positionen 17 des Flurförderzeugs 1 in dem prognostizierten Fahrkorridor 12 zu einer Mehrzahl von zweiten Zeitpunkten zu bestimmen.

Die Steuerung 6 ist hierbei insbesondere ausgebildet, eine Mehrzahl von Passierabständen 18 zwischen jeweils einer der Mehrzahl von prognostizierten Positionen 17 des Flurförderzeugs 1 und der Position des durch den Umfelderfassungssensor 7 in dem semikritischen Überwachungsbereich 16 erfassten Hindernis 10 zu bestimmen.

Die Steuerung 6 ist hierbei insbesondere ausgebildet, eine Mehrzahl von Fahrdistanzen 19 zwischen jeweils einer der Mehrzahl von prognostizierten Positionen 17 des Flurförderzeugs 1 und der aktuellen Position 20 des Flurförderzeugs 1 zu bestimmen.

Die Steuerung 6 ist ausgebildet, den Fahrantrieb 5 zur Begrenzung der Fahrgeschwindigkeit, insbesondere der maximalen Fahrgeschwindigkeit, des Flurförderzeugs 1 in Abhängigkeit von den bestimmten Fahrdistanzen 19 und in Abhängigkeit von den bestimmten Passierabständen 18 zu steuern.

Dies bedeutet, dass die Steuerung 6 bei der Begrenzung der Fahrgeschwindigkeit eine Vielzahl von Fahrdistanzen 19 und eine Vielzahl von Passierabständen 18 berücksichtigen kann, so dass insbesondere der kritische Moment berücksichtigt werden kann, zu dem das Flurförderzeug 1 in einem geringstmöglichen Passierabstand 18 an dem Hindernis 10 vorbeifährt.

Nachfolgend wird auf die Bedeutung von zwei aktuellen Positionen 20 des Flurförderzeugs 1, von zwei prognostizierten Positionen 17 des Flurförderzeugs 1, von zwei Fahrdistanzen 19 und auch von zwei Passierabständen 18 eingegangen.

Wie in der Figur 2 dargestellt ist, ist die Steuerung 6 ausgebildet, zumindest zwei Flurförderzeugpunkte Vi, bzw. Vi' einer Außenkontur des Flurförderzeugs 1 als aktuelle Position 20 des Flurförderzeugs 1, insbesondere zu dem in Figur 2 dargestellten ersten Zeitpunkt zu bestimmen, und die beiden Flurförderzeugpunkte Vi, bzw. Vi' einer Außenkontur des Flurförderzeugs 1 als prognostizierte Position 17 des Flurförderzeugs 1, insbesondere zu dem in der Figur 2 nicht angedeuteten zweiten Zeitpunkt zu bestimmen.

Wie in der Figur 2 dargestellt ist, ist die Steuerung 6 ausgebildet ist, eine Mehrzahl von Passierabständen 18 zwischen jeweils einem der beiden Flurförderzeugpunkte gemäß der zumindest einen prognostizierten Position 17 des Flurförderzeugs 1 und dem erfassten Hindernis 10 zu bestimmen.

Wie in der Figur 2 dargestellt ist, ist die Steuerung 6 ausgebildet, eine Mehrzahl von Fahrdistanzen 19 zwischen jeweils einem der beiden Flurförderzeugpunkte gemäß der prognostizierten Position 17 des Flurförderzeugs 1 und jeweils einem der beiden Flurförderzeugpunkte Vi, bzw. Vi' gemäß der aktuellen Position 20 des Flurförderzeugs 1 zu bestimmen.

Alternativ zu dem gerade beschriebenen Fall kann die Steuerung 6 anstatt auf unterschiedliche Flurförderzeugpunkte der Außenkontur des Flurförderzeugs 1 zurückzugreifen, auch den in der Figur 2 nicht gezeigten Fall berücksichtigen, dass von dem Fahrzeugmittelpunkt 14 des Flurförderzeugs 1 ausgegangen wird.

In diesem Fall ist die Steuerung 6 insbesondere ausgebildet, den Fahrzeugmittelpunkt 14 des Flurförderzeugs 1 gemäß der zumindest einen durch die Steuerung 6 prognostizierten Position 17 des Flurförderzeugs 1, insbesondere zum zweiten Zeitpunkt, und gemäß der aktuellen Position 20 des Flurförderzeugs 1, insbesondere zum ersten Zeitpunkt, zu bestimmen.

Die Steuerung 6 ist ausgebildet, auf der Basis der Hindernisüberwachung durch den Umfelderfassungssensor 7 einen in Figur 2 nicht gezeigten Hindernismittelpunkt des erfassten zumindest einen Hindernisses 10 in dem semikritischen Bereich 16 zu bestimmen.

Die Steuerung 6 ist ausgebildet, den Passierabstand 18 zwischen dem Fahrzeugmittelpunkt 14 gemäß der zumindest einen prognostizierten Position 17 des Flurförderzeugs 1 und einem Hindernismittelpunkt des erfassten Hindernisses 10 zu bestimmen. Die Steuerung 6 ist ausgebildet, die Fahrdistanz 19 zwischen dem Fahrzeugmittelpunkt 14 in der prognostizierten Position 17 des Flurförderzeugs 1 und dem Fahrzeugmittelpunkt 14 gemäß der aktuellen Position 20 des Flurförderzeugs 1 zu bestimmen.

In diesem Fall gibt es wenn nur der erste Zeitpunkt und nur der zweite Zeitpunkt berücksichtigt werden, lediglich eine einzige Fahrdistanz 19 und einen einzigen Passierabstand 18.

Nachfolgend wird auf die spezifische Berechnung der maximalen Fahrgeschwindigkeit in der prognostizierten Position 17 des Flurförderzeugs 1 eingegangen.

Die Steuerung 6 ist hierbei insbesondere ausgebildet, die Fahrgeschwindigkeit, insbesondere die maximale Fahrgeschwindigkeit, des Flurförderzeugs 1 auf Basis der folgenden Formel zu begrenzen: ${V}_{lim} \left(d, q\right) = maximum \left(\left(sqrt \left(2⋅a⋅d\right),\left(b⋅q\right)\right)\right.$

Hierbei entspricht Vₗᵢₘ der maximalen Fahrgeschwindigkeit des Flurförderzeugs 1 in der zumindest einen prognostizierten Position 17 des Flurförderzeugs 1, wobei d der Fahrdistanz 19 entspricht, wobei q dem Passierabstand 18 entspricht, wobei sqrt der Quadratwurzel entspricht, wobei a einem ersten Parameter entspricht, und wobei b einem zweiten Parameter entspricht.

Die Steuerung 6 ist hierbei insbesondere ausgebildet den Fahrantrieb 5 zu aktivieren, welcher ausgebildet ist, das Flurförderzeug 1 in der zumindest einen prognostizierten Position 17 des Flurförderzeugs 1, insbesondere zum zweiten Zeitpunkt, mit der durch die Formel bestimmten Fahrgeschwindigkeit, insbesondere maximalen Fahrgeschwindigkeit, zu bewegen.

Der erste Term "sqrt(2 · a · d)" der oben genannten Formel generiert dieselbe Fahrgeschwindigkeitsgrenze, als wenn das Flurförderzeug 1 in der prognostizierten Position 17 kollidieren würde und dadurch vor diesem Punkt zum Stillstand kommen müsste. Hierbei sorgt der zweite Term "b · q" der oben genannten Formel dafür, dass diese Fahrgeschwindigkeitsgrenze aus dem ersten Term ab einer gewissen, kleinen Distanz d durch die Fahrgeschwindigkeit aus dem zweiten Term über das Maximum beider Terme abgelöst wird. Somit stellt der zweite Term eine Mindestfahrgeschwindigkeit bereit, welche direkt abhängig ist vom Passierabstand 18 q.

Eine typische Parametrisierung ist hierbei insbesondere a = 1,5m/s² und b = 3s⁻¹. Im Fall eines voraussichtlichen Passierabstands 18, bzw. q von 1m würde bei größerer Distanz d der erste Term die Geschwindigkeitsgrenze bestimmen, wobei mit d = 12m der erste Term "sqrt(2 · a · d)" = "sqrt(2 · 1,5m/s² · 12m)" = 6 m/s beträgt, und wobei der zweite Term nur "b · q" = 3s⁻¹ · 1m = 3m/s beträgt, und somit die Geschwindigkeitsgrenze Vₗᵢₘ = 6 m/s beträgt. Indem die Distanz d kleiner wird, wird auch der Wert des ersten Terms kleiner, und mit d = 3m sind beide Terme mit "sqrt(2 · 1,5m/s² · 3)" = 3 m/s genau gleich. Für niedrigere Werte von d erfolgt die Bestimmung der Fahrgeschwindigkeitsgrenze über den zweiten Term und bleibt mit 3 m/s konstant, bis das Flurförderzeug 1 an dem Hindernis 10 vorbeigefahren ist.

Eine weitere Möglichkeit wäre, dass in der Steuerung 6 ein Passierabstandschwellenwert hinterlegt ist, welcher einen Eingriff der Steuerung 6 ausschließt. In diesem Fall wäre die Steuerung 6 insbesondere ausgebildet, den Fahrantrieb 5 zur Begrenzung der Fahrgeschwindigkeit des Flurförderzeugs 1 nicht zu steuern, wenn der bestimmte Passierabstand 18 größer ist als ein entsprechender Passierabstandsschwellenwert.

Der Passierabstandsschwellenwert kann hierbei ein vorbestimmter Passierabstandsschwellenwert oder ein variabler Passierabstandsschwellenwert sein, wobei die Steuerung 6 insbesondere ausgebildet ist, den variablen Passierabstandsschwellenwert in Abhängigkeit von zumindest einem der folgenden Parameter zu steuern: aktuelle Fahrgeschwindigkeit des Flurförderzeugs 1, aktuelles Beladungsgewichts des Flurförderzeugs 1, Vorhandensein eines Geschwindigkeits-freigegebenen Bereichs, in welchem sich das Flurförderzeug 1 bewegt, und Vorhandensein eines Geschwindigkeits-begrenzten Bereichs, in welchem sich das Flurförderzeug 1 bewegt.

Auch wenn dies lediglich für das Ausführungsbeispiel der Figur 1 beschrieben worden ist, gilt natürlich ebenso für das Ausführungsbeispiel der Figur 2, dass die Steuerung 6 insbesondere ausgebildet ist, den Fahrantrieb 5 zur Begrenzung der Fahrgeschwindigkeit des Flurförderzeugs 1, insbesondere zum Einleiten einer Abbremsung bzw. einer Notbremsung, zu steuern, wenn durch den Umfelderfassungssensor 7 in dem kritischen Überwachungsbereich 15 ein Hindernis 10 erfasst wird.

Das Wesentliche an dem gemäß dem Ausführungsbeispiel der Figur 2 beschriebenen Konzept für die Gestaltung eines Kollisionsschutzes ist, dass es sich anstatt ausschließlich mit erfassten Hindernissen 10 innerhalb eines kritischen Überwachungsbereichs 15 zu befassen, ebenfalls erfasste Hindernisse 10 in einem an den kritischen Überwachungsbereich 15 angrenzenden semikritischen Überwachungsbereich 16 berücksichtigt, und zwar in Abhängigkeit von ihrem Passierabstand 18 zum Flurförderzeug 1. Somit kann die Steuerung 6 berücksichtigen, wie kritisch die Position des Hindernisses 10 in Bezug auf die Gefahr einer Kollision mit dem Flurförderzeug 1 und dementsprechend differenziert reagieren. Die Grundidee ist hierbei die dezidierte Verarbeitung des prognostizierten Passierabstands 18, in welchem das Flurförderzeug 1 an dem Hindernis 10 vorbei fahren wird, bei der Bestimmung des Eingriffs der Steuerung 6 in die Fahrbewegung des Flurförderzeugs 1.

Durch die Steuerung 6 kann hier sowohl gesteuert werden, dass das Flurförderzeug 1 an einem Hindernis 10 in einem gewissen Passierabstand 18 schnell als auch langsam vorbeizufährt. Der Vorteil der aktivierten Fahrgeschwindigkeitsbegrenzung spiegelt sich hier direkt in der Robustheit des Kollisionsschutzes in Bezug auf die Toleranzen und Abweichungen bezüglich der Mess- und Regelgrößen wieder, wie beispielsweise Position der erfassten Hindernisse 10, Lenkwinkel, Fahrgeschwindigkeits-Begrenzung, bzw. auch potenzielle unvorhersehbaren Bewegungen des erfassten Hindernisses 10 sowie eine unvorhersehbare Änderung des Lenkwinkels.

Von dieser Freiheit bei der Gestaltung des Fahrverhaltens in Bezug auf erfasste Hindernisse 10 in dem semikritischen Bereich 16 hat man den höchsten Nutzen, wenn man die Funktion an dem Punkt konfigurierbar macht. Beispielsweise kann der Betreiber des Flurförderzeugs 1 einen Kompromiss zwischen Schutzniveau und Performance durch Parametrisierung einzustellen, zumal eine entsprechende Konfiguration stark von den Einsatzbedingungen des Flurförderzeugs 1 abhängig sein kann. Zum Beispiel in einem abgesperrten Bereich ohne Personen und sonstige Verkehrsteilnehmer, wenn man also davon ausgehen kann, dass keine Hindernisse 10 in Bewegung sind, kommt eher eine Performance-orientierte Konfiguration in Frage, welche zulässt, dass man mit hoher Fahrgeschwindigkeit knapp an einem Hindernis 10 vorbeifährt. In anderen Bereichen wiederum, wo viele Personen unterwegs sein können wird man sicherlich eine Konfiguration vorziehen, bei welcher mit tendenziell niedriger Fahrgeschwindigkeit an einem Hindernis 10 vorbeigefahren wird.

Die Idee des Konzepts der vorliegenden Offenbarung besteht darin, dass man die Fahrgeschwindigkeit in Abhängigkeit von der Fahrdistanz 19, bzw. d und dem Passierabstand 18, bzw. q reduziert. Unabhängig von der bereits erwähnten beispielhaften Funktion kann die Fahrgeschwindigkeitsreduzierungsfunktion in Abhängigkeit von der Fahrdistanz 19, bzw. d und dem Passierabstand 18, bzw. q unendlich viele mathematische Formen aufweisen, und hierbei linear, quadratisch, rational oder empirisch definiert und auch in Kennfelder-Form abgelegt werden, bzw. stetig oder unstetig sein, wobei insbesondere ein monotoner Verlauf über die beiden Größen d und q gewährleistet sein sollte. Die Reduzierungsfunktion der Fahrgeschwindigkeit sollte zur Folge haben, dass die Fahrgeschwindigkeit in der prognostizierten Position 17 reduziert wird oder wenigstens konstant bleibt.

Die weiter oben spezifisch genannte Fahrgeschwindigkeitsreduzierungsfunktion ist nur eine von vielen denkbaren Lösungen, welche erreicht, dass die Fahrgeschwindigkeitsgrenze in den letzten Metern vor dem Erreichen der prognostizierten Position 17 konstant bleibt, beispielsweise um eine Priorisierung des Fahrkomforts zu erreichen. Eine andere Realisierung könnte sein, dass aus einer Kombination von Fahrdistanzen 19, bzw. d und Passierabständen 18, bzw. q in den letzten Metern vor dem Erreichen der prognostizierten Position 17 die Geschwindigkeitsgrenze allmählich ansteigt, mit der Begründung, dass die Gefahr bald vorüber ist, da die eingeschätzte Wahrscheinlichkeit einer zur Kollision führenden Lenkwinkel-Änderung immer niedriger wird. Im Falle einer zur Kollision führenden Lenkwinkeländerung in den letzten Metern, wird die Chance eines Unterbindens der Kollision durch einen Bremseingriff niedriger, so dass in diesem Fall eher die Geschwindigkeitsgrenze in den letzten Metern vor Erreichen der prognostizierten Position 17 weiterreduziert werden würde.

Ferner wird betont, dass eine sinnvolle, knappe und gut begreifbare Parametrisierungsmöglichkeit des Vorbeifahrtverhaltens eine Frage sein kann, welche wie folgt lauten könnte, "Mit welcher höchsten Fahrgeschwindigkeit soll das Flurförderzeug 1 an einem Hindernis 10 im Abstand von 1m (zum Beispiel) vorbeifahren können?"

Beispielsweise kann bei der Verwendung eines Lasersensors als Umgebungsüberwachungssensor als Vorgabe eine maximale Fahrgeschwindigkeit von 9,5 km/h eingestellt sein. Mit dieser Parametrisierung wird sichergestellt, dass vor einem Fußgänger mit 5 km/h unterwegs auf Kollisionskurs mit dem Flurförderzeug 1 rechtzeitig gebremst wird. Ist ein besseres Schutzniveau auf Kosten der Fahrperformance gewünscht, dann kann veranlassen werden, dass der Parameterwert reduziert wird (z.B. auf 7 km/h). Mit dieser Einstellung fängt das Flurförderzeug 1 an, in einem größeren Distanz zum Fußgänger abzubremsen, was zu einem höheren Schutz führt.

Umgekehrt, wird mehr Performance vom Flurförderzeug 1 gewünscht, dann kann der Parameterwert dementsprechend erhöhen werden (z.B. auf 15 km/h). Das Flurförderzeug 1 bremst dann nur noch vor Hindernissen 10 im Stillstand oder ist "schlendernd" unterwegs.

Die vorliegende Offenbarung ermöglicht somit eine Reaktion des Flurförderzeugs 1 nicht nur auf erfasste Hindernisse 10 in dem kritischen Überwachungsbereich 15, sondern auch auf erfasste Hindernisse 10 in dem semikritischen Überwachungsbereich 16. Die entsprechende Reaktion des Flurförderzeugs 1 ist differenziert, und abhängig von dessen Passierabstand 18 zum Hindernis 10, so dass eine begrenzte Vorbeifahrt ermöglicht wird, mit einer maximalen Fahrgeschwindigkeit proportional zum Passierabstand 18, bzw. zur Fahrdistanz 19. Zudem besteht eine vorteilhafte Konfigurierbarkeit dieser Reaktion durch Parametrisierung, beispielsweise durch einen Proportionalitätsfaktor zwischen Passierabstand 18 und der Fahrgeschwindigkeit bei der Vorbeifahrt.

Die vorliegende Offenbarung bietet somit eine neue Vorgehensweise an, wie mit erfassten Hindernisses 10 im Umfeld 9 des Flurförderzeugs 1 umgegangen werden kann, die nicht direkt eine Kollisionsgefahr darstellen, wobei die entsprechenden Hindernisse 10 hierbei von der Kollisionsschutzfunktion des Flurförderzeugs 1 nicht komplett ignoriert werden. Allerdings findet eine Gewichtung statt, und zwar in der Reduzierung der Fahrgeschwindigkeit des Flurförderzeugs 1, welche variabel ist und vom Passierabstand 18 entsprechender Hindernisse 10 zum Flurförderzeug 1 abhängt. Sehr weit vom Flurförderzeug 1 entfernte Hindernisse 10 können quasi ignoriert werden, während Hindernisse 10 in der Nähe des kritischen Überwachungsbereichs 15 zu einer starken Fahrgeschwindigkeitsreduzierung führen.

Die Fahrgeschwindigkeit des Flurförderzeugs 1 wird insbesondere reduziert, bevor sich das erfasste Hindernis 10 im kritischen Überwachungsbereich 15 befindet. Für einen passablen Kompromiss zwischen Schutzniveau und Performance, kann die Funktion per Default so parametrisiert werden, dass vor einem Fußgänger mit 5 km/h unterwegs immer rechtzeitig gebremst wird.

Die Figur 3 zeigt eine schematische Darstellung eines Verfahrens zur Steuerung einer Fahrgeschwindigkeit eines Flurförderzeugs gemäß einem Ausführungsbeispiel der vorliegenden Erfindung.

Das Verfahren 25 umfasst als ersten Verfahrensschritt das Aktivieren 26 des Umfelderfassungssensors 7 zum Erfassen von mindestens einem Hindernis 10 in einem kritischen Überwachungsbereich 15 und/oder einem semikritischen Überwachungsbereich 16 des Umfelds 9 des Flurförderzeugs 1 durch die Steuerung 6, wobei der kritische Überwachungsbereich 15 durch eine kritische Bereichsgrenze begrenzt ist, und wobei der semikritische Überwachungsbereich 16 außerhalb des kritischen Überwachungsbereichs 15 und nach Außen angrenzend an den kritischen Überwachungsbereich 15 angeordnet ist.

Das Verfahren 25 umfasst als zweiten Verfahrensschritt das Bestimmen 27 eines prognostizierten Fahrkorridors 12, insbesondere einer Fahrlinie 13, des sich bewegenden Flurförderzeugs 1 innerhalb des kritischen Überwachungsbereichs 15 in Abhängigkeit eines durch die Lenkung eingestellten Lenkwinkels des Flurförderzeugs 1 durch die Steuerung 6.

Das Verfahren 25 umfasst als dritten Verfahrensschritt das Bestimmen 28 zumindest einer prognostizierten Position 17 des Flurförderzeugs 1 in dem prognostizierten Fahrkorridor 12 für zumindest einen zukünftigen Zeitpunkt der Fahrbewegung des Flurförderzeugs 1 durch die Steuerung 6.

Das Verfahren 25 umfasst als vierten Verfahrensschritt das Bestimmen 29 eines Passierabstands 18 zwischen der einen prognostizierten Position 17 des Flurförderzeugs 1 und dem durch den Umfelderfassungssensor 7 in dem semikritischen Überwachungsbereich 16 erfassten Hindernis 10 durch die Steuerung 6.

Das Verfahren 25 umfasst als fünften Verfahrensschritt das Bestimmen 30 einer Fahrdistanz 19 zwischen der prognostizierten Position 17 des Flurförderzeugs 1 und einer aktuellen Position 20 des Flurförderzeugs 1 durch die Steuerung 6. Die Fahrdistanz 19 ist bevorzugt die Bogenlänge der Fahrlinie 13 zwischen der prognostizierten Position 17 des Flurförderzeugs 1 und der aktuellen Position 20 des Flurförderzeugs 1.

Die prognostizierte Position 17 des Flurförderzeugs 1 ist bevorzugt diejenige Position des Flurförderzeugs 1, an der das Flurförderzeug 1 an dem Hindernis 10 querab vorbei fährt, d.h. der Passierabstands 18 senkrecht zur Fahrlinie 13 ist.

Das Verfahren 25 umfasst als sechsten Verfahrensschritt das Steuern 31 des Fahrantriebs 5 zur Begrenzung der Fahrgeschwindigkeit, insbesondere der maximalen Fahrgeschwindigkeit, des Flurförderzeugs 1 in Abhängigkeit von der bestimmten Fahrdistanz 19 und in Abhängigkeit von dem bestimmten Passierabstand 18 durch die Steuerung 6.

### Bezugszeichenliste

- 1: Flurförderzeug
- 2: Fahrzeuggehäuse
- 3: Rad
- 4: Lenkung
- 5: Fahrantrieb
- 6: Steuerung
- 7: Umfelderfassungssensor
- 8: Rückseitiger Bereich des Umfelds des Flurförderzeugs
- 8-1: Hilfslinie, welche den rückseitigen Bereich begrenzt
- 9: Umfeld des Flurförderzeugs
- 10: Hindernis
- 11: Vorderseitiger Bereich des Umfeldes des Flurförderzeugs
- 11-1: Hilfslinie, welche den vorderseitigen Bereich begrenzt
- 12: Fahrkorridor
- 12-1: Hilfslinie, welche den Fahrkorridor begrenzt
- 13: Fahrlinie
- 14: Fahrzeugmittelpunkt des Flurförderzeugs
- 15: Kritischer Überwachungsbereich
- 15-1: Kritische Bereichsgrenze
- 16: Semikritischer Überwachungsbereich
- 17: Prognostizierte Position des Flurförderzeugs
- 18: Passierabstand
- 19: Fahrdistanz
- 20: Aktuelle Position des Flurförderzeugs
- 25: Verfahren zur Steuerung einer Fahrgeschwindigkeit eines Flurförderzeugs
- 26: Verfahrensschritt: Aktivieren des Umfelderfassungssensors
- 27: Verfahrensschritt: Bestimmen eines prognostizierten Fahrkorridors
- 28: Verfahrensschritt: Bestimmen einer prognostizierten Position
- 29: Verfahrensschritt: Bestimmen eines Passierabstands
- 30: Verfahrensschritt: Bestimmen einer Fahrdistanz
- 31: Verfahrensschritt: Steuern des Fahrantriebs zur Begrenzung der Fahrgeschwindigkeit

## Patentansprüche

1. Flurförderzeug (1), mit einer Lenkung (4) zum Lenken des Flurförderzeugs (1), einem Fahrantrieb (5) zum Bewegen des Flurförderzeugs (1), zumindest einem Umfelderfassungssensor (7), und einer Steuerung (6), welche steuerungstechnisch mit dem zumindest einen Umfelderfassungssensor (7), der Lenkung (4) und dem Fahrantrieb (5) verbunden ist,
wobei der Umfelderfassungssensor (7) ausgebildet ist, ein Umfeld (9) des Flurförderzeugs (1) auf Hindernisse (10) zu überwachen,
**dadurch gekennzeichnet, dass**
die Steuerung (6) ausgebildet ist, den Umfelderfassungssensor (7) zum Erfassen von mindestens einem Hindernis (10) in einem kritischen Überwachungsbereich (15) und/oder einem semikritischen Überwachungsbereich (16) des Umfelds (9) des Flurförderzeugs (1) zu aktivieren, wobei der kritische Überwachungsbereich (15) durch eine kritische Bereichsgrenze (15-1) begrenzt ist, und wobei der semikritische Überwachungsbereich (16) außerhalb des kritischen Überwachungsbereichs (15) und nach Außen angrenzend an den kritischen Überwachungsbereich (15) angeordnet ist, dass
die Steuerung (6) ausgebildet ist, in Abhängigkeit eines durch die Lenkung (4) eingestellten Lenkwinkels des Flurförderzeugs (1) einen prognostizierten Fahrkorridor (12), insbesondere eine Fahrlinie (13), des sich bewegenden Flurförderzeugs (1) innerhalb des kritischen Überwachungsbereichs (15) zu bestimmen, dass die Steuerung (6) ausgebildet ist, für zumindest einen zukünftigen Zeitpunkt der Fahrbewegung des Flurförderzeugs (1) zumindest eine prognostizierte Position (17) des Flurförderzeugs (1) in dem prognostizierten Fahrkorridor (12) zu bestimmen,
dass die Steuerung (6) ausgebildet ist, einen Passierabstand (18) zwischen der prognostizierten Position (17) des Flurförderzeugs (1) und der Position, eines durch den Umfelderfassungssensor (7) in dem semikritischen Überwachungsbereich (16) erfassten Hindernis (10) zu bestimmen, dass die Steuerung (6) ausgebildet ist, eine Fahrdistanz (19) zwischen der prognostizierten Position (17) des Flurförderzeugs (1) und einer aktuellen Position (20) des Flurförderzeugs (1) zu bestimmen, und dass
die Steuerung (6) ausgebildet ist, den Fahrantrieb (5) zur Begrenzung der Fahrgeschwindigkeit, insbesondere der maximalen Fahrgeschwindigkeit, des Flurförderzeugs (1) in Abhängigkeit von der bestimmten Fahrdistanz (19) und in Abhängigkeit von dem bestimmten Passierabstand (18) zu steuern.

2. Flurförderzeug (1) nach Anspruch 1, **dadurch gekennzeichnet, dass** die Steuerung (6) ausgebildet ist, die aktuelle Position (20) des Flurförderzeugs (1) zu einem ersten Zeitpunkt zu bestimmen, dass die Steuerung (6) ausgebildet ist, die prognostizierte Position (17) des Flurförderzeugs (1) in dem prognostizierten Fahrkorridor (12) zu einem zweiten Zeitpunkt zu bestimmen, wobei sich der zweite Zeitpunkt von dem ersten Zeitpunkt unterscheidet.

3. Flurförderzeug (1) nach Anspruch 1 oder 2, **dadurch gekennzeichnet, dass** die Steuerung (6) ausgebildet ist, die aktuelle Position (20) des Flurförderzeugs (1) zu einem ersten Zeitpunkt zu bestimmen, dass die Steuerung (6) ausgebildet ist, eine Mehrzahl von prognostizierten Positionen (17) des Flurförderzeugs (1) in dem prognostizierten Fahrkorridor (12) zu einer Mehrzahl von zweiten Zeitpunkten zu bestimmen,
wobei die Steuerung (6) ausgebildet ist, eine Mehrzahl von Passierabständen (18) zwischen jeweils einer der Mehrzahl von prognostizierten Positionen (17) des Flurförderzeugs (1) und der Position des durch den Umfelderfassungssensor (7) in dem semikritischen Überwachungsbereich (16) erfassten Hindernis (10) zu bestimmen,
wobei die Steuerung (6) ausgebildet ist, eine Mehrzahl von Fahrdistanzen (19) zwischen jeweils einer der Mehrzahl von prognostizierten Positionen (17) des Flurförderzeugs (1) und der aktuellen Position (20) des Flurförderzeugs (1) zu bestimmen, und
wobei die Steuerung (6) ausgebildet ist, den Fahrantrieb (5) zur Begrenzung der Fahrgeschwindigkeit, insbesondere der maximalen Fahrgeschwindigkeit, des Flurförderzeugs (1) in Abhängigkeit von den bestimmten Fahrdistanzen (19) und in Abhängigkeit von den bestimmten Passierabständen (18) zu steuern.

4. Flurförderzeug (1) nach einem der vorangehenden Ansprüche, **dadurch gekennzeichnet, dass** die Steuerung (6) ausgebildet ist, die zumindest eine durch die Steuerung (6) prognostizierte Position (17) des Flurförderzeugs (1) in Abhängigkeit von dem durch die Lenkung (4) eingestellten Lenkwinkel des Flurförderzeugs (1), insbesondere zum ersten Zeitpunkt, zu bestimmen.

5. Flurförderzeug (1) nach einem der vorangehenden Ansprüche, **dadurch gekennzeichnet, dass** die Steuerung (6) ausgebildet ist, einen Fahrzeugmittelpunkt (14) des Flurförderzeugs (1) in der zumindest einen durch die Steuerung (6) prognostizierten Position (17) des Flurförderzeugs (1), insbesondere zum zweiten Zeitpunkt, und in der aktuellen Position (20) des Flurförderzeugs (1), insbesondere zum ersten Zeitpunkt, zu bestimmen, dass
die Steuerung (6) ausgebildet ist, auf der Basis der Hindernisüberwachung durch den Umfelderfassungssensor (7) einen Hindernismittelpunkt des erfassten zumindest einen Hindernisses (10) in dem semikritischen Überwachungsbereich (16) zu bestimmen, und dass
die Steuerung (6) ausgebildet ist, den Passierabstand (18) zwischen dem Fahrzeugmittelpunkt gemäß der zumindest einen prognostizierten Position (17) des Flurförderzeugs (1) und einem Hindernismittelpunkt des erfassten Hindernisses (10) zu bestimmen, dass
die Steuerung (6) ausgebildet ist, die Fahrdistanz (19) zwischen dem Fahrzeugmittelpunkt (14) in der prognostizierten Position (17) des Flurförderzeugs (1) und dem Fahrzeugmittelpunkt (14) gemäß der aktuellen Position (20) des Flurförderzeugs (1) zu bestimmen.

6. Flurförderzeug (1) nach einem der vorangehenden Ansprüche 1 bis 4, **dadurch gekennzeichnet, dass** die Steuerung (6) ausgebildet ist, zumindest zwei Flurförderzeugpunkte einer Außenkontur des Flurförderzeugs (1) als aktuelle Position (20) des Flurförderzeugs (1) und als prognostizierte Position (17) des Flurförderzeugs (1) zu bestimmen, wobei
die Steuerung (6) ausgebildet ist, eine Mehrzahl von Passierabständen (18) zwischen jeweils einem der beiden Flurförderzeugpunkte in der zumindest einen prognostizierten Position (17) des Flurförderzeugs (1) und dem erfassten Hindernis (10) zu bestimmen, und/oder wobei
die Steuerung (6) ausgebildet ist, eine Mehrzahl von Fahrdistanzen (19) zwischen jeweils einem der beiden Flurförderzeugpunkte in der prognostizierten Position (17) des Flurförderzeugs (1) und jeweils einem der beiden Flurförderzeugpunkte in der aktuellen Position (20) des Flurförderzeugs (1) zu bestimmen.

7. Flurförderzeug (1) nach einem der vorangehenden Ansprüche, **dadurch gekennzeichnet, dass** die Steuerung (6) ausgebildet ist, die Fahrgeschwindigkeit, insbesondere die maximale Fahrgeschwindigkeit, des Flurförderzeugs (1) auf Basis der folgenden Formel zu begrenzen: ${V}_{lim} \left(d, q\right) = maximum \left(\left(sqrt \left(2⋅a⋅d\right),\left(b⋅q\right)\right)\right.$wobei Vₗᵢₘ der maximalen Fahrgeschwindigkeit des Flurförderzeugs (1) in der zumindest einen prognostizierten Position (17) des Flurförderzeugs (1) entspricht, wobei d der Fahrdistanz (19) entspricht, wobei q dem Passierabstand (18) entspricht, wobei sqrt der Quadratwurzel entspricht, wobei a einem ersten Parameter entspricht, und wobei b einem zweiten Parameter entspricht, wobei a insbesondere 1,5 m/s² entspricht, und wobei b insbesondere 3/s entspricht.

8. Flurförderzeug (1) nach Anspruch 7, **dadurch gekennzeichnet, dass** die Steuerung (6) ausgebildet ist, den Fahrantrieb (5) zu aktivieren, welcher ausgebildet ist, das Flurförderzeug (1) in der zumindest einen prognostizierten Position (17) des Flurförderzeugs (1), insbesondere zum zweiten Zeitpunkt, mit der durch die Formel bestimmten Fahrgeschwindigkeit, insbesondere maximalen Fahrgeschwindigkeit, zu bewegen.

9. Flurförderzeug (1) nach einem der vorangehenden Ansprüche, **dadurch gekennzeichnet, dass** die Steuerung (6) ausgebildet ist, den Fahrantrieb (5) zur Begrenzung der Fahrgeschwindigkeit des Flurförderzeugs (1) nicht zu steuern, wenn der bestimmte Passierabstand (18) größer ist als ein Passierabstandsschwellenwert.

10. Flurförderzeug (1) nach Anspruch 9, **dadurch gekennzeichnet, dass** der Passierabstandsschwellenwert ein vorbestimmter Passierabstandsschwellenwert oder ein variabler Passierabstandsschwellenwert ist, wobei die Steuerung (6) insbesondere ausgebildet ist, den variablen Passierabstandsschwellenwert in Abhängigkeit von zumindest einem der folgenden Parameter zu steuern: aktuelle Fahrgeschwindigkeit des Flurförderzeugs (1), aktuelles Beladungsgewichts des Flurförderzeugs (1), Vorhandensein eines Geschwindigkeits-freigegebenen Bereichs, in welchem sich das Flurförderzeug (1) bewegt, und Vorhandensein eines Geschwindigkeits-begrenzten Bereichs, in welchem sich das Flurförderzeug (1) bewegt.

11. Flurförderzeug (1) nach einem der vorangehenden Ansprüche, **dadurch gekennzeichnet, dass** die Steuerung (6) ausgebildet ist, den Fahrantrieb (5) zur Begrenzung der Fahrgeschwindigkeit des Flurförderzeugs (1), insbesondere zum Einleiten einer Abbremsung und/oder Notbremsung, zu steuern, wenn durch den Umfelderfassungssensor (7) in dem kritischen Überwachungsbereich (15) ein Hindernis (10) erfasst wird.

12. Flurförderzeug (1) nach einem der vorangehenden Ansprüche, **dadurch gekennzeichnet, dass** das Flurförderzeug (1) als ein manuell bedientes Flurförderzeug (1) oder als ein nicht-autonomes Flurförderzeug (1) oder als ein teil-autonomes Flurförderzeug (1) oder ein voll-autonomes Flurförderzeug (1) ausgebildet ist.

13. Flurförderzeug (1) nach einem der vorangehenden Ansprüche, **dadurch gekennzeichnet, dass** das Flurförderzeug (1) ein Fahrzeuggehäuse (2) aufweist, an welchem der zumindest eine Umfelderfassungssensor (7) angeordnet ist, wobei der Umfelderfassungssensor (7) insbesondere an einer Rückseite des Fahrzeuggehäuses (2) angeordnet und ausgebildet ist, einen rückseitigen Bereich (8) des Umfeldes (9) des Flurförderzeugs (1) auf Hindernisse (10) zu überwachen, und/oder wobei der Umfelderfassungssensor (7) insbesondere an einer Vorderseite des Fahrzeuggehäuses (2) angeordnet und ausgebildet ist, einen vorderseitigen Bereich (11) des Umfeldes (9) des Flurförderzeugs (1) auf Hindernisse (10) zu überwachen.

14. Flurförderzeug (1) nach einem der vorangehenden Ansprüche, **dadurch gekennzeichnet, dass** der Umfelderfassungssensor (7) einen Radarsensor und/oder Lasersensor und/oder eine Kamera umfasst.

15. Verfahren (25) zur Steuerung (6) einer Fahrgeschwindigkeit eines Flurförderzeugs (1), wobei das Flurförderzeug (1) eine Lenkung (4) zum Lenken des Flurförderzeugs (1), einen Fahrantrieb (5) zum Bewegen des Flurförderzeugs (1), zumindest einen Umfelderfassungssensor (7), und eine Steuerung (6) aufweist, welche steuerungstechnisch mit dem zumindest einen Umfelderfassungssensor (7), der Lenkung (4) und dem Fahrantrieb (5) verbunden ist, wobei das Verfahren (25) die folgenden Verfahrensschritte umfasst:
Aktivieren (26) des Umfelderfassungssensors (7) zum Erfassen von mindestens einem Hindernis (10) in einem kritischen Überwachungsbereich (15) und/oder einem semikritischen Überwachungsbereich (16) des Umfelds (9) des Flurförderzeugs (1) durch die Steuerung (6), wobei der kritische Überwachungsbereich (15) durch eine kritische Bereichsgrenze (15-1) begrenzt ist, und wobei der semikritische Überwachungsbereich (16) außerhalb des kritischen Überwachungsbereichs (15) und nach Außen angrenzend an den kritischen Überwachungsbereich (15) angeordnet ist,
Bestimmen (27) eines prognostizierten Fahrkorridors (12), insbesondere einer Fahrlinie (13), des sich bewegenden Flurförderzeugs (1) innerhalb des kritischen Überwachungsbereichs (15) in Abhängigkeit eines durch die Lenkung (4) eingestellten Lenkwinkels des Flurförderzeugs (1) durch die Steuerung (6),
Bestimmen (28) zumindest einer prognostizierten Position (17) des Flurförderzeugs (1) in dem prognostizierten Fahrkorridor (12) für zumindest einen zukünftigen Zeitpunkt der Fahrbewegung des Flurförderzeugs (1) durch die Steuerung (6),
Bestimmen (29) eines Passierabstands (18) zwischen der einen prognostizierten Position (17) des Flurförderzeugs (1) und dem durch den Umfelderfassungssensor (7) in dem semikritischen Überwachungsbereich (16) erfassten Hindernis (10) durch die Steuerung (6),
Bestimmen (30) einer Fahrdistanz (19) zwischen der prognostizierten Position (17) des Flurförderzeugs (1) und einer aktuellen Position (20) des Flurförderzeugs (1) durch die Steuerung (6),
Steuern (31) des Fahrantriebs (5) zur Begrenzung der Fahrgeschwindigkeit, insbesondere der maximalen Fahrgeschwindigkeit, des Flurförderzeugs (1) in Abhängigkeit von der bestimmten Fahrdistanz (19) und in Abhängigkeit von dem bestimmten Passierabstand (18) durch die Steuerung (6).
